# EUROPÄISCHE PATENTSCHRIFT

(11) **EP 1 690 810 B1**
(45) Veröffentlichungstag und Bekanntmachung des Hinweises auf die Patenterteilung: **06.05.2009**
(21) Anmeldenummer: 06101493.2
(22) Anmeldetag: 09.02.2006
(51) Int. Cl.: B65D 88/52, B65D 88/12, B65D 90/04, B66F 9/18

(54) **Zusammenklappbarer Behälter**
Collapsible container
Conteneur repliable

(30) Priorität: 11.02.2005 AT 2292005
(43) Veröffentlichungstag der Anmeldung: 16.08.2006
(73) Patentinhaber: Wanek-Pusset, Peter, 6805 Kapfenberg (AT); Grentner, Bernhard, 8614 Breitenau (AT)
(72) Erfinder: Wanek-Pusset, Peter, 6805 Kapfenberg (AT); Grentner, Bernhard, 8614 Breitenau (AT)
(74) Vertreter: Vinazzer, Edith

(56) Entgegenhaltungen:
- WO-A-96/41754
- DE-A1- 2 442 322
- DE-A1- 10 219 709
- US-A- 2 931 409

## Beschreibung

Die Erfindung betrifft einen im Wesentlichen quaderförmigen, zusammenklappbaren Behälter, insbesondere zum Transportieren von Schüttgütern im Eisenbahngüterverkehr oder auf Lastkraftwagen, welcher Behälter entweder oben offen ist oder mit einer aufmach- oder entfernbaren Abdeckung versehen ist sowie ein äußeres, zusammenklappbares Gestell und ein in dieses einsetzbares, vier geschlossene Seitenwände und einen geschlossenen Boden aufweisendes Inlet aufweist, welches oben offen ist und aus einem flexiblen, faltbaren Material besteht, wobei das Gestell einen Boden, einen oberen und einen unteren rechteckigen Rahmen sowie zwischen letzteren stirn- und längsseitig angeordnete Faltelemente aufweist, welche jeweils aus zwei Klappteilen bestehen, welche miteinander, der eine mit dem oberen Rahmen und der andere mit dem unteren Rahmen, gelenkig verbunden und in der aufgerichteten Position des Gestells nach innen vorgeknickt sind.

Ein derartiger Behälter, welcher als zusammenfaltbarer, für den Transport von Flüssigkeiten vorgesehener Tank konzipiert ist, ist aus der US-A-2,931,409 bekannt. Dieser Behälter weist einen Boden, einen oberen Rahmen und dazwischen weitere rechteckförmige Rahmen auf, welche mit dem eigentlichen Tank aus einem flexiblen Material fest verbunden sind. Zwischen dem oberen Rahmen, den Zwischenrahmen und dem Boden sind jeweils zusammenfaltbare Elemente, die aus Platten bestehen, angeordnet und an den Rahmen angelenkt.

Aus der DE-A-24 42 322 ist eine zusammenfaltbare Box-Palette zur Aufnahme von zu trocknenden, zu lagernden oder zu transportierenden Massen offenbart, welche Seitenwände aus Segeltuch aufweist, die zu einem senkrecht stehenden Schacht gefertigt sind, sodass die obere und die untere Öffnung dieses Schachtes in den Rahmen eingepasst und an diesem befestigt werden kann. Die Seitenwände sind zwischen vier Ständern, die zwischen den Rahmen an deren Ecken angebracht sind, gespannt.

Aus der US-A-5,897,012, der WO-A-96/41754 und der WO-A-03/033380 sind weitere Behälter bekannt, welche ein äußeres zusammenklappbares Gestell und einen zum Transport des Gutes, beispielsweise von Flüssigkeiten, vorgesehenen, sackartig ausgeführten und zusammenfaltbaren inneren Behälter aufweisen. Das äußere Gestell weist jeweils zwei rechteckförmige Rahmen auf, deren Ecken über zusammenklappbare Stützen verbunden sind. Die bekannten Behälterkonstruktionen sind nicht ausreichend stabil, um in der entsprechenden Dimension Schüttgüter im Eisenbahngüterverkehr oder auf Lastkraftwagen zu transportieren.

Ein weiterer Behälter ist beispielsweise aus der DE-C-44 01 295 bekannt. Dieser Container ist ein Klappbodenbehälter, welcher aus einem von aufrecht stehenden Wänden begrenzten Aufnahmekörper und einer einseitig an der Unterseite des Aufnahmekörpers angelenkten Bodenklappe besteht, wobei an der der Schwenkachse gegenüberliegenden Seite der Bodenkörper eine Verriegelung angeordnet ist. Auch bei dem aus der EP 1 010 645 A1 bekannten Frachtbehälter, welcher insbesondere für den Transport von Schüttgütern mit Güterzugwagen vorgesehen ist, ist zur Entleerung der Boden nach unten schwenkbar. Diese Behälter beanspruchen im Leerzustand den gleichen Platz wie im befüllten Zustand.

Bekannt sind ferner unterschiedliche Ausführungsvarianten von zusammenlegbaren Containern. So ist beispielsweise in der DE 26 17 773 ein Container beschrieben, welcher einen Bodenteil und zwei Paare einander gegenüberliegender Wände aufweist, die am Bodenteil zum Einklappen auf dem Bodenteil in eine zusammengelegte Stellung gelenkig gelagert sind. Dieser Container weist aufwändige Mechanismen zum Zusammenklappen der Wände auf und ist unkomfortabel in der Handhabung. Diese Nachteile weist auch der aus der EP 0 541 182 A2 bekannte Container auf. Der aus der DE 102 19 709 A1 bekannte Frachtbehälter besteht aus einer Bodenkonstruktion, einer Deckenkonstruktion und aus dazwischen angeordneten Seitenwänden und stirnseitigen Wänden. Die Seitenwände weisen zumindest eine Längsteilung und drei Scharnierreihen zum Falten auf. Am Behälter ist mindestens eine Antriebsvorrichtung angebracht, die ein Auffalten ermöglicht. Um den Behälter vollständig aufstellen zu können sind im oberen Teil der Seitenwände und im Bereich der stirnseitigen Wände Luftsäcke, die zusammenfaltbar sind, eingebettet. Um die Behälterdecke anzuheben und die Seiten- und Stirnwände aufzuklappen, müssen zuerst die Luftsäcke mit Druckluft versorgt werden. Die diesbezüglichen Mechanismen können von Schüttgutresten leicht blockiert werden und sind vor allem unter ungünstigen Witterungsbedingungen störanfällig.

Der Erfindung liegt die Aufgabe zu Grunde, einen zusammenklappbaren Behälter zum Transport von Schüttgütern vorzuschlagen, welcher bei einfachem und kostengünstigem Aufbau auf komfortable Weise klappbar und aufstellbar ist und dessen diesbezügliche Mechanismen einer Verschmutzung von Schüttgut nicht ausgesetzt sind unter allen Witterungsbedingungen voll funktionsfähig bleiben.

Gelöst wird die gestellte Aufgabe erfindungsgemäß dadurch, dass die Klappteile durch Streben verstärkte Rahmenkonstruktionen sind, welche an den Seiten der Rahmen angelenkt sind, wobei an den längeren Seitenteilen des Gestells je zwei Aufstellmechanismen angeordnet sind, welche jeweils am unteren Rahmen und am unteren Klappteil des stirnseitig angeordneten Faltelementes angelenkt sind, und wobei die Seitenwände und /oder die Stirnwände des Inlets mit elastischen Elementen versehen sind, die das Material in Richtung zusammengefaltete Lage und nach innen ziehen.

Bei einem erfindungsgemäß ausgeführten Behälter sind somit die Klappmechanismen an den Rahmenseiten des äußeren Gestells außerhalb des Inlets angeordnet und daher vor Verschmutzungen durch das Schüttgut geschützt, wodurch ihre Funktion unabhängig vom Schüttgut erhalten bleibt. Bei entsprechend stabiler Konstruktion wird das Gewicht des Gestells gering gehalten, wobei auch der Klappmechanismus bei guter Stabilität funktionell und einfach aufgebaut ist. Das flexible Inlet hat weiters den Vorteil, dass feuchtes Schüttgut kaum festfrieren kann. Gemäß der Erfindung sind am Gestell Mechanismen vorzusehen, die ein Aufstellen aus der zusammengeklappten Stellung unterstützen. Durch die elastischen Elemente lässt sich der Behälter mit eingesetztem Inlet problemlos in die zusammengeklappte Stellung bringen.

Es ist dabei durchaus ausreichend, wenn jeder Seitenteil des Gestells zumindest ein Faltelement aufweist.

Die Aufstellmechanismen können sehr einfach aufgebaut sein und insbesondere unter Federwirkung stehende Elemente aufweisen.

Bei einer bevorzugten Ausführung weisen der untere Rahmen, vorzugsweise auch der obere Rahmen, des Gestells Aufnahmen zum Einsetzen von Hebeelementen einer Entleervorrichtung auf. Die Entleervorrichtung kann daher einerseits den Behälter zum Entleeren von seiner Transportvorrichtung, beispielsweise einem Eisenbahnwagon, abheben und zur Entleerstelle transportieren. Die Aufnahmen am oberen Rahmen des Gestells gestatten ein Anheben des oberen Rahmens relativ zum unteren Rahmen durch die Entleervorrichtung und damit ein problemloses und einfaches Aufstellen des Behälters.

Die Aufnahmen können auf unterschiedliche Weise ausgeführt sein, eine besonders einfache Variante sind Öffnungen in den Rahmenseiten, eine andere ebenfalls sehr einfache Variante ist eine Ausführung als Hohlprofil, wobei letztere vor allem im Bereich des Bodens des Gestells vorgesehen werden.

Das Inlets weist eine obere Öffnung auf, welche von einen Stützrahmen umlaufen ist, wodurch die Möglichkeit gegeben ist, den Stützrahmen des Inlets am oberen Rahmen des Gestells einzuhängen oder zu befestigen. Vorzugsweise wird dieser Rahmen mit Öffnungen versehen, die mit den Öffnungen am oberen Rahmen des Gestells korrespondieren.

Die elastischen Elemente können aus einem elastischen Material bestehende und an den Wänden des Inlets angenähte Gurten und somit einfach und zweckmäßig ausgeführt sein.

Werden die beiden Gurten jeweils kreuzweise angeordnet, so wird das Inlet beim Zusammenklappen quasi automatisch zusammengefaltet.

Weitere Merkmale, Vorteile und Einzelheiten der Erfindung werden nun anhand der Zeichnung, die ein Ausführungsbeispiel darstellt, näher beschrieben. Dabei zeigen
Fig. 1 eine Schrägansicht der beiden Hauptbestandteile eines erfindungsgemäß ausgeführten Behälters,
Fig. 2 das Gestell des Behälters in einer teilweise zusammengeklappten Lage,
Fig. 3 den kompletten Behälter in einer teilweise zusammengeklappten Lage,
Fig. 4 das zusammengeklappte Gestell des Behälters,
Fig. 5 den von einer Entleervorrichtung aufgenommene Behälter,
Fig. 6 den Behälter während des Entleervorganges und
Fig. 7 bis 10 einzelne Schritte zum und während des Aufstellens eines zusammengeklappten Behälters mittels einer Entleervorrichtung.

Ein erfindungsgemäß ausgeführter Behälter besteht aus einem Gestell 1 und einem Inlet 2. Das Gestell 1 weist einen oberen rechteckigen Rahmen 3, einen unteren rechteckigen Rahmen 4 und vier mittig klappbare Faltelemente 5 auf. Die beiden Rahmen 3, 4 sind bevorzugt gleich groß. Der obere Rahmen 3 umschließt die Öffnung des Behälters, der untere Rahmen 4 sitzt auf dem Boden 6 des Behälters. Bei der in den Zeichnungsfiguren dargestellten Ausführung ist der Boden 6 eine Platte, er kann jedoch auch in der Art eines Rostes oder Gitters ausgeführt sein. An der Innenseite des Bodens 6 sind parallel zu den schmäleren Seiten der Rahmen 3, 4 und symmetrisch zur Querachse verlaufend, voneinander beabstandete Aufnahmeprofile 7 angebracht. Die Aufnahmeprofile 7 weisen einen rechteckigen Querschnitt auf und sind Hohlprofile, die über die gesamte Quererstreckung des unteren Rahmens 4 verlaufen. An den Längsseiten des Rahmens 4 münden die Aufnahmeprofile 7 nach außen. In zu diesen Mündungen übereinstimmenden Positionen sind an den beiden Längsseiten des oberen Rahmens 3 Paare von rechteckigen Öffnungen 8 vorgesehen.

Sämtliche Faltelemente 5 sind bei der dargestellten Ausführungsform übereinstimmend ausgeführt. Anstelle eines Faltelementes 5 pro Seitenwand können auch mehrere Faltelemente vorgesehen werden und es ist denkbar, die Faltelemente 5 unterschiedlich auszuführen. Jedes Faltelement 5 weist zwei übereinstimmend und gleich groß ausgeführte rechteckige Klappteile 5a, 5b auf, wobei der eine Klappteil 5a am oberen Rahmen 3 und der andere Klappteil 5b am unteren Rahmen 4 angelenkt ist. Die beiden Klappteile 5a, 5b sind miteinander gelenkig verbunden, sodass sie aufeinander klappbar sind. Die Klappteile 5a, 5b sind durch diagonal verlaufende Streben 5c und zusätzlich jeweils durch eine mittig und senkrecht verlaufende Strebe 5d verstärkt. Für die Faltelemente 5 sind auch andere Ausführungen, die sämtlich im Rahmen des Könnens eines Fachmannes liegen, möglich.

An den beiden Stirnseiten des Gestells 1 entspricht die Breite der Faltelemente 5 im Wesentlichen der Breite der hier verlaufendenden Rahmenteile. Die an den Längsseiten des Gestells 1 angeordneten Faltelemente 5 sind in einem Abstand zu den Stirnseiten angeordnet. In der in Fig. 1 gezeigten aufgerichteten Lage des Gestells 1 sind die Klappteile 5a, 5b um etwa 5° zur Senkrechten nach innen geneigt und daher bereits geringfügig nach innen eingeklappt, sodass ein Zusammenklappen des Gestells 1 auf einfache Weise möglich ist. In die aufgerichtete Lage wird das Gestell 1 durch Federmechanismen 9 gebracht und gehalten. Diese Mechanismen 9 können federbelastete Kolben 9a aufweisen und sind paarweise an den Längsseiten des Gestells 1 angeordnet. Die Federelemente befinden sich in zylindrischen Elementen 9b. Jedes zylindrische Element 9b ist neben dem klappbaren Faltelement 5 am unteren Rahmen 4, der federbelastete Kolben 9a am Außenrahmen des unteren Klappteils 5b des stirnseitig angeordneten Faltelementes 5 angelenkt. In der in Fig. 1 gezeigten aufgestellten Lage sind die Kolben 9a unter dem Druck der nicht gezeigten Federn stehend ausgefahren. Im zusammengeklappten Zustand, welcher in Fig. 4 gezeigt ist, sind die Kolben 9a gegen die Kraft der Federn eingefahren, die Mechanismen 9 sind parallel zum oberen und zum unteren Rahmen 3, 4 ausgerichtet.

Das in das Gestell 1 einsetzbare und an dessen Rahmen 3 befestigbare Inlet 2 besteht aus einem flexiblen, faltbaren Material, beispielsweise aus einem verstärkten Gewebe, bildet einen oben offenen und sonst geschlossenen Innenbehälter mit einem Boden 14, zwei Stirnwänden 15 und zwei Seitenwänden 16. Die Stirnwände 15 und die Seitenwände 16 sind bevorzugt mittig mit Knickstellen gefertigt, welche, jeweils bei eingesetztem Inlet 2, mit den Verbindungsstellen der beiden Klappteile 5a, 5b der Faltelemente 5 korrespondieren. Die obere Öffnung und der Boden 14 des Inlet 2 sind von je einen Stützrahmen 12 umlaufen. Der obere Rahmen 12 ist derart ausgeführt, dass er bei eingesetztem Inlet 2 am oberen Rahmen 3 des Gestells 1 einhängt bzw. befestigt werden kann. Die Längsseiten des oberen Stützrahmens 12 sind mit Öffnungen 12a versehen, die bei eingesetztem Inlet 2 mit den Öffnungen 8 am oberen Rahmen 3 des Gestells 1 fluchten. In den Seitenwänden 16 sind jeweils kreuzförmig elastische Gurten 11 eingenäht. Pro Seitenwand 16 ist je ein Paar von kreuzförmig (senkrecht und waagrecht) verlaufenden Gurten 11 vorgesehen. Fig. 1 zeigt die elastischen Gurten 11 in ihrer gespannten Position, die sich üblicher Weise erst beim Beladen des Inlet mit den Schüttgut einstellt. Die elastischen Gurten 11 ziehen bei leerem Inlet 2 die Wände 15, 16 nach innen. Der Behälter 1 bzw. das Inlet 2 kann auf nicht dargestellte Weise mit einer Plane oder einer sonstigen Abdeckung versehen oder beim Transport des Schüttgutes gesondert abgedeckt werden.

Fig. 5 bis Fig. 10 zeigen die Handhabung des Behälters beim Entleeren des Schüttgutes und zum Aufstellen mittels einer Entleervorrichtung. In diesen Zeichnungsfiguren ist der Behälter mit einem zweiteiligen Deckel 24, dessen zwei Teile an den Längsseiten des oberen Rahmens angelenkt sind, dargestellt. Die Entleervorrichtung 17 ist ein Fahrzeug, welche ähnlich einem Gabelstapler ausgeführt ist. Die Entleervorrichtung 17 weist ein Hubgerüst 18 zum Anheben und Absenken eines Trägers 19 mit zwei Gabelarmen 20 auf. Der gegenseitige Abstand der Gabelarme 20 entspricht dem gegenseitigen Abstand der Aufnahmeprofile 7 am Boden 6 bzw. der Öffnungen 8 am Gestell 1. Der mit Schüttgut befüllte Behälter wird von seiner Transporteinrichtung, beispielsweise einem Eisenbahnwagon, mit den entsprechend abgesenkten Gabelarmen 20, die in die Aufnahmeprofile 7 am Boden 6 des Gestells 1 eingeführt werden, entfernt und zur Entleerstelle gebracht. Der Träger 19 ist an einer nicht dargestellten Dreheinrichtung gelagert und relativ zum Hubgerüst 18 drehbar, sodass der Behälter durch Drehen entleert werden kann. Eine Zwischenposition beim Entleeren zeigt Fig. 6. Der leere Behälter wird nun durch Druck auf den oberen Rahmen 3 in seine zusammengeklappte Stellung gebracht und kann mit anderen Behältern gestapelt werden. Das Öffnen des Behälters kann auf einfache Weise, wie in den Figuren 7 bis 10 gezeigt ist, erfolgen. Dazu werden die Gabelarme 20 der Vorrichtung 17 in die Öffnungen 8 und die Öffnungen 12a eingefahren, der Träger 19 angehoben, wodurch der obere Rahmen 3 vom unteren Rahmen 4 entfernt und der Behälter aufgestellt wird (Fig. 9 und Fig. 10). Anschließend wird die Vorrichtung 17 vom Behälter entfernt.

Die dargestellte Entleervorrichtung ist eine mobile, fahrbare Einrichtung mit Antriebsmotor und motorisch betriebener Dreheinrichtung. Die Entleervorrichtung kann auch eine stationäre Vorrichtung sein.

Die Erfindung ist auf das dargestellte Ausführungsbeispiel nicht eingeschränkt. Es ist eine Vielzahl von Abwandlungen möglich, insbesondere gibt es eine Vielzahl von Varianten für klappbare Seitenteile des Gestells, auch die Ausführung des Inlets kann auf andere Weise erfolgen. Bezüglich des Materials für das Inlet stehen dem Fachmann ebenfalls eine Vielzahl von Möglichkeiten zur Verfügung. Die Aufstellmechanismen für das Gestell und die elastischen Elemente am Inlet können abweichend von der dargestellten Ausführung ausgeführt und angeordnet sein, beispielsweise hydraulische oder pneumatische Zug/Druckelemente sein.

## Patentansprüche

1. Behälter, welcher im Wesentlichen quaderförmig und zusammenklappbar ist, zum Transportieren von Schüttgütern, insbesondere im Eisenbahngüterverkehr oder auf Lastkraftwagen, welcher Behälter entweder oben offen ist oder mit einer aufmach- oder entfernbaren Abdeckung versehen ist sowie ein äußeres, zusammenklappbares Gestell (1) und ein in dieses einsetzbares, vier geschlossene Seitenwände (15, 16) und einen geschlossenen Boden (14) aufweisendes Inlet (2) aufweist, welches oben offen ist und aus einem flexiblen, faltbaren Material besteht, wobei das Gestell (1) einen Boden (6), einen oberen und einen unteren rechteckigen Rahmen (3, 4) sowie zwischen letzteren stirn-und längsseitig angeordnete Faltelemente (5) aufweist, welche jeweils aus zwei Klappteilen (5a, 5b) bestehen, welche miteinander, der eine mit dem oberen Rahmen (3) und der andere mit dem unteren Rahmen (4), gelenkig verbunden sind und in der aufgerichteten Position des Gestells (1) nach innen vorgeknickt sind,
**dadurch gekennzeichnet,**
**dass** die Klappteile (5a, 5b) durch Streben (5c, 5d) verstärkte Rahmenkonstruktionen sind, welche an den Seiten der Rahmen (3, 4) angelenkt sind, wobei an den längeren Seitenteilen des Gestells (1) je zwei Aufstellmechanismen (9) angeordnet sind, welche jeweils am unteren Rahmen (4) und am unteren Klappteil (5b) des stirnseitig angeordneten Faltelementes (5) angelenkt sind und wobei die Seitenwände (16) und /oder die Stirnwände (15) des Inlets (2) mit elastischen Elementen versehen sind, die das Material in Richtung zusammengefaltete Lage und nach innen ziehen.

2. Behälter nach Anspruch 1, **dadurch gekennzeichnet, dass** jeder Seitenteil des Gestells (1) zumindest ein Faltelement (5) aufweist.

3. Behälter nach Anspruch 1, **dadurch gekennzeichnet, dass** die Aufstellmechanismen (9) unter Federwirkung stehende Elemente (9a) aufweisen.

4. Behälter nach Anspruch 1, **dadurch gekennzeichnet, dass** der untere Rahmen (4), vorzugsweise auch der obere Rahmen (3), des Gestells (1) Aufnahmen zum Einsetzen von Hebeelementen (20) einer Entleervorrichtung (17) aufweisen, wobei die Aufnahmen insbesondere Öffnungen in den Rahmenseiten oder Hohlprofile (7) sind.

5. Behälter nach Anspruch 4, **dadurch gekennzeichnet, dass** das Inlet (2) eine obere Öffnung aufweist, welche von einem Stützrahmen (12) umlaufen ist, welcher mit Öffnungen (12a) versehen ist, die mit den Öffnungen (8) am oberen Rahmen (3) des Gestells (1) korrespondieren.

6. Behälter nach Anspruch 1, **dadurch gekennzeichnet, dass** die elastischen Elemente angenähte Gurten (11) sind, wobei vorzugsweise zwei Gurten (11) jeweils kreuzweise angeordnet sind.

## Claims

1. A container, which is substantially cuboidal and which can be collapsed, for transporting bulk material, in particular in rail freight traffic or on motor trucks, said container either being open on the top or being provided with a cover, which can be opened or removed as well as encompassing an outer base frame (1), which can be collapsed and an inlet (2), which can be inserted into said base frame (1) and which encompasses four closed side walls (15, 16) and a closed base (14), said inlet (2) being open on the top and consisting of a flexible foldable material, wherein the base frame (1) encompasses a base (6), an upper and a lower rectangular frame (3, 4) as well as folding components (5), which are arranged between the latter on the face side and on the long side and which consist in each case of two folding parts (5a, 5b), which are connected to one another in an articulated manner, the one folding part to the upper frame (3) and the other folding part to the lower frame (4) and which are folded forward towards the inside in the erect position of the base frame (1),
**characterized in**
**that** the folding parts (5a, 5b) are frame constructions, which are reinforced by means of trusses (5c, 5d) and which are connected to the sides of the frames (3, 4) in an articulated manner, wherein two set-up mechanisms (9) are arranged in each case on the longer side parts of the base frame (1), said set-up mechanisms (9) being connected in each case in an articulated manner to the lower frame (4) and to the lower folding part (5b) of the folding component (5), which is arranged on the face side and wherein the side walls (16) and/or the end walls (15) of the inlet (2) are provided with elastic components, which pull the material in the direction of the folded layer and inward.

2. The container according to claim 1, **characterized in that** each side part of the base frame (1) encompasses at least one folding component (5).

3. The container according to claim 1, **characterized in that** the set-up mechanisms (9) encompass components (9a), which are subject to resilience.

4. The container according to claim 1, **characterized in that** the lower frame (4), preferably also the upper frame (3), of the base frame (1) encompass accommodations for inserting lifting components (20) of an emptying device (17), wherein the accommodations are, in particular, openings in the frame sides or hollow profiles (7).

5. The container according to claim 4, **characterized in that** the inlet (2) encompasses an upper opening, around which a support frame (12) rotates, which is provided with openings (12a), which correspond to the openings (8) at the upper frame (3) of the base frame (1).

6. The container according to claim 1, **characterized in that** the elastic components are attached belts (11), wherein two belts (11) are preferably arranged in each case in a crosswise manner.

## Revendications

1. Récipient, essentiellement en forme de parallélépipède et repliable, destiné au transport de produits en vrac, en particulier pour le transport ferroviaire ou routier, ledit récipient étant soit ouvert sur le dessus ou bien pourvu d'un couvercle amovible et ouvrable et comportant un châssis repliable (1) et une admission (2) avec un fond fermé (14) et quatre parois latérales fermées (15, 16), qui peut être insérée dans celui-ci, tout en étant ouverte en haut et constituée d'un matériau flexible pliable, le châssis (1) comportant un fond (6), un cadre rectangulaire supérieur et un cadre rectangulaire inférieur (3, 4), ainsi que des éléments pliables (5) disposés du côté frontal et dans la longueur, dont chacun est constitué de deux parties pliables (5a, 5b) reliées entre elles de façon articulée, l'une avec le cadre supérieur (3) et l'autre avec le cadre inférieur (4), et pré-pliées vers l'intérieur dans la position dressée du châssis (1),
**caractérisé en ce que**
les parties pliables (5a, 5b) sont des constructions de cadre renforcées par des bielles (5c, 5d), qui sont articulées sur les côtés des cadres (3, 4), deux mécanismes de dressage (9) étant disposés sur chacune des parties latérales plus longues du châssis (1), tout en étant articulés sur le cadre inférieur (4) et sur la partie pliable du bas (5b) de l'élément pliable (5) disposé du côté frontal, et les parois latérales (16) et/ou les parois frontales (15) de l'admission (2) étant pourvues d'éléments élastiques qui tirent le matériau dans la direction de la position repliée.

2. Récipient selon la revendication 1, **caractérisé en ce que** chaque partie latérale du châssis (1) comporte au moins un élément pliable (5).

3. Récipient selon la revendication 1, **caractérisé en ce que** les mécanismes de dressage (9) comportent des éléments (9a) soumis à l'effet d'un ressort.

4. Récipient selon la revendication 1, **caractérisé en ce que** le cadre inférieur (4), de préférence également le cadre supérieur (3) du châssis (1), comporte des admissions pour l'insertion d'éléments de levage (20) d'un dispositif de vidage (17), les admissions étant en particulier des ouvertures situées dans les côtés de cadre ou bien des profils creux (7).

5. Récipient selon la revendication 4, **caractérisé en ce que** l'admission (2) comporte une ouverture supérieure, qui est entourée par un cadre d'appui (12) pourvu d'ouvertures (12a) qui correspondent avec les ouvertures (8) situées dans le cadre supérieur (3) du châssis (1).

6. Récipient selon la revendication 1, **caractérisé en ce que** les éléments élastiques sont des sangles cousues (11), deux sangles (11) étant de préférence à chaque fois disposées en croix.
